# EUROPÄISCHE PATENTANMELDUNG

(11) **EP 2 511 919 A1**
(43) Veröffentlichungstag der Anmeldung: **17.10.2012**
(21) Anmeldenummer: 11003004.6
(22) Anmeldetag: 11.04.2011
(51) Int. Cl.: H01F 27/40

(54) **Trockentransformatorheizung**

(71) Anmelder: ABB Technology AG, 8050 Zürich (CH)
(72) Erfinder: Weber, Benjamin, 59955 Winterberg (DE); Patel, Bhavesh, 559929 Brilon (DE); Esenlik, Burak, 33102 Paderborn (DE); Cornelius, Frank, 59936 Olsberg (DE); Tepper, Jens, Dr., 59929 Brilon (DE); Bockholt, Marcos, Dr., 33104 Paderborn (DE)
(74) Vertreter: Partner, Lothar

(57) **Zusammenfassung**

Die Erfindung betrifft eine Trockentransformatorheizung, umfassend ein geschlossenes Gehäuse (12, 32, 58), wenigstens eine darin angeordnete Transformatorwicklung (14, 34, 52, 54, 56) mit wenigstens jeweils einem Wicklungsleiter und mit einer diese jeweils umgebenden Isolationsschicht (60). Zusätzlich zum jeweiligen Wicklungsleiter sind weitere Mittel zum direkten primären Eintrag einer Wärmeleistung in die jeweilige Isolationsschicht (60) vorgesehen.

## Beschreibung

Die Erfindung betrifft eine Trockentransformatorheizung, umfassend ein geschlossenes Gehäuse, wenigstens eine darin angeordnete Transformatorwicklung mit wenigstens jeweils einem Wicklungsleiter und mit einer diese jeweils umgebenden Isolationsschicht.

Es ist allgemein bekannt, dass in Energieverteilungsnetzen zur Anpassung der Spannungsebenen verschiedener Netzkomponenten Trockentransformatoren verwendet werden. Diese weisen einen Leistungsbereich von beispielsweise 100kVA bis einige 10MVA auf und sind für Nennspannungen zwischen beispielsweise einigen kV bis 110kV vorgesehen. Im Gegensatz zu Öltransformatoren ist hier auf ein flüssiges Isoliermedium verzichtet, vielmehr sind beispielsweise die Wicklungen von einem festen Isolierstoff, beispielsweise einem in Harz getränkten und nachfolgend ausgehärtetem Faserroving, umgeben. Bei einem dreiphasigen Transformator sind dann drei derartiger Wicklungen um jeweils einen Schenkel eines Transformatorkerns angeordnet. Zur Abführung der im Betrieb entstehenden Verlustwärme sind insbesondere bei einer warmen Arbeitsumgebung in verstärktem Umfang Kühlkanäle durch die Wicklungen notwendig.

Für bestimmte Anwendungen ist es notwendig, Trockentransformatoren zu kapseln, also innerhalb eines geschlossenen Gehäuses anzuordnen. Dies kann beispielsweise bei Trockentransformatoren der Fall sein, welche innerhalb einer sehr kalten Arbeitsumgebung angeordnet sind oder aber auf einem Schiff oder einer Ölbohrplattform und gegen die Einwirkungen von salzhaltigem Meerwasser. Eine Kapselung kann aber fallweise auch alleine wegen ihrer mechanischen Schutzwirkung erforderlich sein. Insbesondere für den Fall, dass ein gekapselter Transformator einsatzbedingt häufigen Stillstandzeiten unterworfen ist, kann es zur Bildung von Kondenswasser innerhalb des Transformatorgehäuses kommen, da der Transformator dann aufgrund der fehlenden Heizeinwirkung der Wicklungsverluste auskühlt. Auch im Dauerbetrieb eines gekapselten Transformators kann es zu Kondenswasserbildung kommen, wenn dieser in einer so kalten Arbeitsumgebung aufgestellt ist, dass die Wicklungsverluste nicht zu einer genügenden Erwärmung des Transformators beziehungsweise von dessen Gehäuse führen, so dass die Taupunkttemperatur nicht überschritten ist. In diesem Fall sammelt sich bei längerem Stillstand Kondenswasser an den innenseitigen Oberflächen des Gehäuses beziehungsweise auch auf der Oberfläche der Wicklungen.

Zur Vermeidung von Kondenswassererscheinungen innerhalb eines Transformatorgehäuses ist es daher üblich, bedarfsweise Stillstandsheizungen in das Gehäuse einzubauen, beispielsweise Wärmestrahler. Diese sind aufgrund einer vereinfachten Anordnung zumeist beidseitig des Transformatorkerns auf dem Gehäuseboden angeordnet und weisen einen nach oben gerichteten Heizbereich auf. Dies hat zur Folge, dass die Bereiche beidseitig des Transformatorkerns erwärmt werden und dort die Bildung von Kondenswasser vermieden ist. Der Transformatorwicklungen und der Gehäusebereich über ihr ist jedoch nicht direkt von dem Heizbereich erfasst, so dass es dort zu Kondenswasserbildung kommen kann, welches in nachteiliger Weise insbesondere vom oberen Gehäusebereich auf die darunter liegenden Transformatorwicklungen tropfen kann.

Ausgehend von diesem Stand der Technik ist es Aufgabe der Erfindung, eine verbesserte Trockentransformatorheizung anzugeben, welche dieses Phänomen vermeidet. Diese Aufgabe wird gelöst durch eine Trockentransformatorheizung der eingangs genannten Art. Diese ist dadurch gekennzeichnet, dass zusätzlich zum jeweiligen Wicklungsleiter weitere Mittel zum direkten primären Eintrag einer Wärmeleistung in die jeweilige Isolationsschicht vorgesehen sind.

Die Bezeichnung eines Gehäuses im Rahmen dieser Erfindung kann sowohl bedeuten, dass die Transformatorwicklung fest in diesem Gehäuse angeordnet ist und mit diesem bewegbar ist. Es ist aber ebenso damit gemeint, dass eine Transformatorwicklung oder auch der gesamte Transformator in einem geschlossenen Raum angeordnet ist, der eigentlich nicht direkt zum Transformator gehört. Dies kann beispielsweise ein abgeschlossener Raum im Rumpf eines Schiffes sein oder aber auch ein Raum innerhalb eines Gebäudes.

Durch den direkten primären Eintrag der Heizleistung in die Isolationsschicht der Transformatorwicklung ist in diesem besonders kritischen Bereich eine dortige Kondenswasserbildung vermieden, weil dort gezielt für eine genügende Erwärmung gesorgt ist. In besonders vorteilhafter Weise ist aber auch der Gehäusebereich über der Transformatorwicklung durch die von der darunter liegenden, beheizten Wicklung aufsteigende Wärme miterwärmt, so dass ein Herabtropfen von Kondenswasser auf die Transformatorwicklung vermieden ist. Die unkritischen Bereiche beiderseits des Transformatorkernes beziehungsweise der Transformatorwicklungen sind nur indirekt von der Heizwirkung an der Isolationsschicht erfasst, so dass es dort zwar zu einer Kondenswasserbildung führen könnte. Dessen Herabtropfen ist jedoch unschädlich, da dieses in einen Bereich erfolgt, wo keine Wicklungen angeordnet sind.

Entsprechend einer bevorzugten Ausgestaltungsform der Trockentransformatorheizung sind die Mittel zum direkten primären Eintrag der Wärmeleistung in die Isolationsschicht unabhängig vom elektrischen Betrieb der Transformatorwicklung regelbar. Dies ermöglicht zum einen sowohl den Betrieb der Trockentransformatorheizung als reine Stillstandsheizung, als auch als ergänzende Heizung während des Transformatorbetriebes. Die Transformatorwicklungen sind verlustbehaftet, so dass bei Betrieb des Transformators in den Transformatorwicklungen eine Heizleistung anfällt. Je nach Außentemperatur und anfallender Verlustleistung kann diese bereits ausreichend zur Vermeidung von Kondenswasser sein, bedarfsweise kann aber auch eine zusätzliche Heizleistung der Trockentransformatorheizung notwendig sein. Durch die erfindungsgemäße Regelbarkeit können die Mittel zum direkten primären Eintrag der Wärmeleistung gezielt derart angesteuert werden, dass eine hinreichend hohe Temperatur oberhalb des Taupunktes gewährleistet ist.

Gemäß einer weiteren Ausgestaltungsform der erfindungsgemäßen Trockentransformatorheizung ist daher wenigstens ein Temperatursensor vorgesehen sowie Mittel, die eingetragene Wärmeleistung derart zu regeln, dass die Temperatur der Isolationsschicht oberhalb des jeweiligen Taupunktes ist. Dementsprechend ist auch eine Steuer- und/oder Regelvorrichtung vorzusehen, welche entsprechend einer bestimmten Regelcharakteristik die eingetragene Heizleistung in Abhängigkeit der gemessenen Temperatur vorgibt. Bevorzugte Anordnungspunkte für einen oder auch mehrere Temperatursensoren sind der Innenwandbereich des Gehäuses oberhalb des Transformatorkerns beziehungsweise der Transformatorwicklungen, weil dort entstehendes Kondenswasser in nachteiliger Weise auf die Hochspannungswicklungen tropfen und im Extremfall dort beispielsweise zu einem Kurzschluss oder sonstigem Fehler führen könnte.

Gemäß einer besonders bevorzugten Ausgestaltung der erfindungsgemäßen Trockentransformatorheizung ist als Mittel zum direkten primären Eintrag der Wärmeleistung wenigstens ein Spulenheizdraht an der Oberfläche der Isolationsschicht angeordnet. Ein Spulenheizdraht ist ein elektrischer Leiter, welcher sich aufgrund seines Innenwiderstandes beim Durchfluss eines elektrischen Stromes entsprechend erwärmt. Eine nachtägliche Aufbringung auf die Isolationsschicht einer Transformatorwicklung ist unkritisch, bedarfsweise kann hierfür auch ein geeigneter temperaturbeständiger und wärmeleitfähiger Klebstoff verwendet werden. Aufgrund der Isolationsschicht, von welcher die Transformatorwicklung umgeben ist, sind keine isolationstechnischen Probleme zu dem Wicklungsleiter der Transformatorwicklung zu erwarten. Auf diese Weise wird ein gezielter Wärmeeintrag an der bezüglich Kondenswasserbildung besonders kritischen Oberfläche der Hochspannungswicklung ermöglicht. Vorzugsweise ist der Spulenheizdraht flächig, insbesondere mit überwiegend parallelen Bahnabständen, auf der Oberfläche angeordnet, so dass diese entsprechend homogen erwärmbar ist.

Entsprechend einer weiteren Ausgestaltung der erfindungsgemäßen Trockentransformatorheizung ist wenigstens ein Spulenheizdraht innerhalb der Isolationsschicht angeordnet. Dieser muss dann bei der Herstellung der Isolation direkt in diese eingefügt werden, was produktionstechnisch aber unproblematisch ist, weil entsprechende Wickelmaschinen für die Fertigung der Transformatorwicklung ohnehin zur Verfügung stehen. Eine Isolationsschicht besteht zumeist aus einem mehrlagigen gewickelten mit Harz getränktem Faserroving, wobei die Spulenheizdrähte dann relativ oberflächennah einzubringen sind. Auf diese Weise sind die Heizdrähte einerseits durch die Isolationsschicht geschützt, andererseits ist auch eine homogenere Verteilung einer bedarfsweise erzeugten Heizleistung gewährleistet. Im Übrigen entsprechen die Vorteile eines derart angeordneten Spulenheizdrahtes den Vorteilen eines an der Spulenoberfläche angeordneten Heizdrahtes. Selbstverständlich ist auch eine Kombination von beiden Anordnungsvarianten möglich oder aber auch das Anordnen von mehreren Spulenheizdrähten um dieselbe Hochspannungswicklung.

In einer weiterhin bevorzugten Ausgestaltung der Trockentransformatorheizung ist wenigstens ein Spulenheizdraht zumindest abschnittsweise mäanderförmig verlegt. Dies ermöglicht eine besonders homogene Erwärmung des entsprechenden Abschnitts der Oberfläche der Hochspannungswicklung beziehungsweise von deren sie umgebenden Isolationsschicht.

Erfindungsgemäß ist es auch vorgesehen, dass der Abstand benachbarter Spulenheizdrahtabschnitte in bestimmten Bereichen der Isolationsschicht verdichtet ist, wobei dies sowohl für Spulenheizdrähte innerhalb der Isolationsschicht als auch außerhalb der Isolationsschicht gilt. So ist in Oberflächenbereichen, in welchen ein höherer Eintrag an Wärmeleistung sinnvoll ist, beispielsweise an den Anschlüssen der Hochspannungswicklung, ein Oberflächenbereich mit dichter verlegten Spulenheizdrähten vorgesehen. In weniger kritischen Bereichen ist es ausreichend, die Spulenheizdrähte weniger dicht zu verlegen.

Entsprechend einer weiteren Ausgestaltungsform der erfindungsgemäßen Trockentransformatorheizung ist wenigstens ein Spulenheizdraht elektrisch mit einem Wicklungsleiter der Transformatorwicklung verbunden. Aus isolationstechnischen Gründen ist hier die Anordnung der Spulenheizdrähte innerhalb der Isolationsschicht vorzuziehen. Auf diese Weise wird der Spulenheizdraht auf ein definiertes Potential gesetzt und das Risiko von Isolationsdurchschlägen zum Wicklungsleiter weiter vermindert. Hier ist allerdings zu beachten, dass auch eine Spannungsquelle, welche für einen Stromfluss durch den Spulenheizdraht vorgesehen ist, ebenfalls auf das Leiterpotential gesetzt werden muss. Dies ist nicht immer vorteilhaft.

Deshalb ist es gemäß einer weiteren Ausgestaltung der erfindungsgemäßen Trockentransformatorheizung vorgesehen, dass durch wenigstens einen Spulenheizdraht eine elektrisch kurzgeschlossene Schleife gebildet ist, welche derart angeordnet ist, dass bei Betrieb der Transformatorwicklung eine Spannung in der Schleife induziert wird. Diese hat demgemäß dann zumindest abschnittsweise einen Wickelsinn, der dem des Wicklungsleiters der Transformatorwicklung entspricht.

Entsprechend einer weiteren Ausgestaltungsform der Erfindung ist die elektrisch kurzgeschlossene Schleife durch eine in Reihe geschaltete elektrische Komponente in ihrem elektrischen Widerstand veränderbar. Eine derartige Komponente kann beispielsweise ein Schalter sein, mit Hilfe dessen die Wicklung bedarfsweise aktiviert werden kann. Es kann aber ebenso ein veränderlicher Widerstand oder auch eine leistungselektronische Schaltung sein, welche diesen Zweck erfüllt. Letztere zeichnet sich insbesondere durch eine gute Regelbarkeit aus.

Entsprechend einer weiteren Erfindungsvariante ist eine elektrische Spannungsquelle zur Erzeugung eines Stromflusses durch wenigstens einen Heizdraht vorgesehen ist. Je nach zu realisierenden Regelfunktionalität kann dies entweder eine Konstantspannungsquelle sein oder auch eine regelbare Spannungsquelle.

Gemäß einer weiteren Ausgestaltung der Erfindung ist wenigstens ein auf die Isolationsschicht gerichteter UV-Strahler vorgesehen. Dieser ist beispielsweise an einer inneren Seitenwand des Gehäuses angeordnet. Die UV-Strahlen erzeugen bei ihrem Auftreffen auf die Isolationsschicht direkt einen Wärmeeintrag darin. Bei einem dreiphasigen Transformator sind beidseitig jeder der drei Wicklungen jeweils wenigstens ein derartiger UV-Strahler notwendig, also insgesamt wenigstens sechs.

Die für die Trockentransformatorheizung genannten Vorteile gelten selbstverständlich auch für einen gekapselten Trockentransformator, umfassend einen Transformatorkern und eine Trockentransformatorheizung, wobei jeweils wenigstens eine Transformatorwicklung um einen von vorzugsweise drei Schenkeln des Transformatorkerns angeordnet ist. Bei einer Anordnung von mehreren Transformatorwicklungen sind diese zusammen mit dem zugehörigen Transformatorkern in einem gemeinsamen Gehäuse angeordnet, wobei letztendlich auch ein gemeinsames Heizungssystem vorgesehen sein kann. Vorzugsweise ist aber jede Transformatorwicklung beziehungsweise die diese umgebende Isolationsschicht mit jeweiligen Mitteln zur Eintragung einer Wärmeleistung versehen.

Weitere vorteilhafte Ausgestaltungsmöglichkeiten sind den weiteren abhängigen Ansprüchen zu entnehmen.

Anhand der in den Zeichnungen dargestellten Ausführungsbeispiele sollen die Erfindung, weitere Ausführungsformen und weitere Vorteile näher beschrieben werden.

Es zeigen:
- Fig. 1: einen Schnitt durch einen ersten gekapselten Trockentransformator,
- Fig. 2: einen Schnitt durch einen zweiten gekapselten Trockentransformator sowie
- Fig. 3: einen Schnitt durch einen dritten gekapselten Trockentransformator.

Fig. 1 zeigt einen seitlichen Schnitt 10 durch einen ersten gekapselten Trockentransformator gemäß dem Stand der Technik. In einem gemeinsamen geschlossenen Gehäuse 12 ist ein Trockentransformator angeordnet, von dem der Transformatorkern mit der Bezugsnummer 16 und eine über einem Schenkel des Transformatorkerns 16 angeordnete Transformatorwicklung mit der Bezugsnummer 14 versehen ist. Beidseitig des Trockentransformators am Boden des Gehäuses 12 sind zwei Heizelemente 18, 20 angeordnet, welche in zwei jeweiligen mit den Bezugsziffern 22 und 24 gekennzeichneten Abstrahlbereichen die seitlichen Bereiche des Gehäuses 12, nicht jedoch den in ihm befindlichen Trockentransformator bestrahlen. In den bestrahlten und damit erwärmten Seitenbereichen ist eine Kondenswasserbildung zwar vermieden, aber insbesondere im mittleren oberen Bereich des Transformatorgehäuses, genau über dem Trockentransformator ist nicht für einen hinreichenden Eintrag an Wärmeleistung erfolgt, so dass hier eine Kondenswasserbildung erfolgt, wie mit der Bezugsziffer 26 angedeutet. Diese kann in nachteiliger Weise auf den darunter liegenden Transformator tropfen und so beispielsweise zu Kurzschlüssen oder zu einer Fehlfunktion des Trockentransformators führen.

Fig. 2 zeigt einen seitlichen Schnitt 30 durch einen erfindungsgemäßen zweiten gekapselten Trockentransformator. In einem Gehäuse 32 ist ein Trockentransformator mit einem Transformatorkern 36 und einer Transformatorwicklung 34 gezeigt, wobei dahinter noch zwei weitere nicht sichtbare Transformatorwicklungen angeordnet sind. An der Oberfläche der Transformatorwicklung 34 sind zwei Bereiche 38 und 42 angedeutet, in denen jeweils ein Spulenheizdraht mäanderförmig angeordnet ist. Im ersten Bereich 38 ist eine enge Mäanderform 40 gewählt, während im zweiten Bereich 42 eine weitere Mäanderform 44 gewählt ist. Der Eintrag an Wärmeleistung pro Oberflächeneinheit ist somit im ersten Bereich 38 entsprechend höher.

Die erwärmte Transformatorspule 34 gibt, vorwiegend durch Aufsteigen von an der Außenfläche der Isolationsschicht erwärmter Luft, einen Teil der eingetragenen Wärmeleistung an den über dem Transformator befindlichen Dachteil des Transformatorgehäuses 32 ab, welcher dann ebenfalls erwärmt wird, wie mit dem Abstrahlbereich mit der Bezugsziffer 48 angedeutet. Daher ist insbesondere am besonders kritischen Gehäusebereich oberhalb des Transformators eine so hohe Temperatur erreicht, dass dessen Temperatur oberhalb der jeweiligen Taupunkttemperatur liegt. In den unkritischen und nicht beheizten Seitenbereichen innerhalb des Gehäuses ist an den jeweiligen Deckenbereichen mit der Bezugsziffer 46 die Bildung von Kondenswasser angedeutet. Dieses ist jedoch unschädlich, weil es in Bereiche des Gehäuses 32 tropft, wo keine Transformatorwicklung angeordnet ist.

Fig. 3 zeigt einen Schnitt 50 durch einen dritten gekapselten Trockentransformator in einer Draufsicht. In einem geschlossenen Gehäuse 58 sind nebeneinander drei hohlzylindrische Transformatorwicklungen 52, 54, 56 angeordnet, wobei ein entsprechender Transformatorkern aus darstellerischen Gründen nicht gezeigt ist. Die Transformatorwicklungen 52, 54, 56 sind radial außen von einer jeweiligen Isolationsschicht 60 umgeben. Innerhalb dieser Schicht sind mehrere Spulenheizdrähte mit der Bezugsziffer 66 angedeutet, welche in diesem Beispiel längs der axialen Erstreckung der jeweiligen Transformatorwicklungen angeordnet sind. Selbstverständlich ist auch eine Anordnung quer dazu denkbar, insbesondere wenn eine kurzgeschlossene Induktionsschleife gebildet werden soll. Mit dieser wird es nämlich möglich, bei Betrieb des Transformators ohne eine zusätzliche Spannungsquelle einen Eintrag an Wärmeleistung in die Isolationsschicht 60 zu erbringen.

Die Transformatorwicklung mit dem Bezugszeichen 56 wird angedeuteter Weise seitlich von einem Infrarotheizelement 62 bestrahlt, wie mit dem Bezugszeichen 64 angedeutet. Auch auf diese Weise ist ein direkter primärer Energieeintrag in die Isolationsschicht 60 möglich.

### Bezugszeichenliste

- 10: Schnitt durch einen ersten gekapselten Trockentransformator
- 12: erstes geschlossenes Gehäuse
- 14: erste Transformatorwicklung
- 16: erster Transformatorkern
- 18: erstes Heizelement
- 20: zweites Heizelement
- 22: erster Abstrahlbereich
- 24: zweiter Abstrahlbereich
- 26: Kondenswasser über Transformatorwicklung
- 30: Schnitt durch einen zweiten gekapselten Trockentransformator
- 32: zweites geschlossenes Gehäuse
- 34: zweite Transformatorwicklung
- 36: zweiter Transformatorkern
- 38: Bereich mit erster einzutragender Wärmeleistung
- 40: Spulenheizdraht in erster Mäanderform
- 42: Bereich mit zweiter einzutragender Wärmeleistung
- 44: Spulenheizdraht in zweiter Mäanderform
- 46: Kondenswasser neben Transformatorwicklung
- 48: dritter Abstrahlbereich
- 50: Schnitt durch dritten gekapselten Transformator
- 52: dritte Transformatorwicklung
- 54: vierte Transformatorwicklung
- 56: fünfte Transformatorwicklung
- 58: drittes geschlossenes Gehäuse
- 60: Isolationsschicht
- 62: Infrarotheizelement
- 64: vierter Abstrahlbereich
- 66: Spulenheizdraht

## Patentansprüche

1. Trockentransformatorheizung, umfassend ein geschlossenes Gehäuse (12, 32, 58), wenigstens eine darin angeordnete Transformatorwicklung (14, 34, 52, 54, 56) mit wenigstens jeweils einem Wicklungsleiter und mit einer diese jeweils umgebenden Isolationsschicht (60), **dadurch gekennzeichnet, dass** zusätzlich zum jeweiligen Wicklungsleiter weitere Mittel zum direkten primären Eintrag einer Wärmeleistung in die jeweilige Isolationsschicht (60) vorgesehen sind.

2. Trockentransformatorheizung nach Anspruch 1, **dadurch gekennzeichnet, dass** die Mittel zum direkten primären Eintrag der Wärmeleistung in die Isolationsschicht (60) unabhängig vom elektrischen Betrieb der Transformatorwicklung (14, 34, 52, 54, 56) regelbar sind.

3. Trockentransformatorheizung nach Anspruch 2, **dadurch gekennzeichnet, dass** wenigstens ein Temperatursensor vorgesehen ist und dass Mittel vorgesehen sind, die eingetragene Wärmeleistung derart zu regeln, dass die Temperatur der Isolationsschicht (60) oberhalb des jeweiligen Taupunktes ist.

4. Trockentransformatorheizung nach einem der vorherigen Ansprüche, **dadurch gekennzeichnet, dass** wenigstens ein Spulenheizdraht (40, 44) an der Oberfläche der Isolationsschicht (60) angeordnet ist.

5. Trockentransformatorheizung nach einem der vorherigen Ansprüche, **dadurch gekennzeichnet, dass** wenigstens ein Spulenheizdraht (66) in der Isolationsschicht (60) angeordnet ist.

6. Trockentransformatorheizung nach einem der Ansprüche 4 oder 5, **dadurch gekennzeichnet, dass** wenigstens ein Spulenheizdraht (40, 44, 66) zumindest abschnittsweise mäanderförmig verlegt ist.

7. Trockentransformatorheizung nach einem der Ansprüche 4 bis 6, **dadurch gekennzeichnet, dass** der Abstand benachbarter Spulenheizdrahtabschnitte in bestimmten Bereichen (38, 42) der Isolationsschicht verdichtet ist.

8. Trockentransformatorheizung nach einem der Ansprüche 4 bis 7, **dadurch gekennzeichnet, dass** wenigstens ein Spulenheizdraht (40, 44, 66) elektrisch mit einem Wicklungsleiter der Transformatorwicklung (14, 34, 52, 54, 56) verbunden ist.

9. Trockentransformatorheizung nach einem der Ansprüche 4 bis 8, **dadurch gekennzeichnet, dass** durch wenigstens einen Spulenheizdraht (40, 44, 66) eine elektrisch kurzgeschlossene Schleife gebildet ist, welche derart angeordnet ist, dass bei Betrieb der Transformatorwicklung (14, 34, 52, 54, 56) eine Spannung in der Schleife induziert wird.

10. Trockentransformatorheizung nach Anspruch 9, **dadurch gekennzeichnet dass** die elektrisch kurzgeschlossene Schleife durch eine in Reihe geschaltete elektrische Komponente in ihrem elektrischen Widerstand veränderbar ist.

11. Trockentransformatorheizung nach einem der Ansprüche 4 bis 10, **dadurch gekennzeichnet, dass** eine elektrische Spannungsquelle zur Erzeugung eines Stromflusses durch wenigstens einen Heizdraht (40, 44, 66) vorgesehen ist.

12. Trockentransformatorheizung nach einem der vorherigen Ansprüche, **dadurch gekennzeichnet dass** wenigstens ein auf die Isolationsschicht (60) gerichteter UV-Strahler (62) vorgesehen wird.

13. Gekapselter Trockentransformator, umfassend einen Transformatorkern (16, 36) und eine Trockentransformatorheizung nach einem der Ansprüche 1 bis 12, wobei jeweils wenigstens eine Transformatorwicklung um einen von vorzugsweise drei Schenkeln des Transformatorkerns angeordnet ist.
